# EUROPÄISCHE PATENTANMELDUNG

(11) **EP 0 943 550 A2**
(43) Veröffentlichungstag der Anmeldung: **22.09.1999**
(21) Anmeldenummer: 99810181.0
(22) Anmeldetag: 03.03.1999
(51) Int. Cl.: B65D 43/04

(54) **Gebinde aus Blech mit einem Bodenverschluss**

(30) Priorität: 19.03.1998 CH 66098
(71) Anmelder: Frei AG, 9303 Wittenbach (CH)
(72) Erfinder: Carniello, Ernst, 9043 Trogen (CH)
(74) Vertreter: Gachnang, Hans Rudolf

(57) **Zusammenfassung**

Das Gebinde (1) weist einen Boden (9) auf, der an einem nach innen gerichteten Rollrand (29) am Gebinderumpf (3) einschnappt und von diesem nicht mehr ohne Beschädigung lösbar ist. Mit diesem Bodenverschluss lassen sich Kleinserien von Blechgebinden (1) verschliessen, da dazu keine Verschliessmaschine, sondern nur eine einfache axial wirkende Presse notwendig ist.

## Beschreibung

Gegenstand der Erfindung ist ein Gebinde aus Blech mit einem Bodenverschluss gemäss Oberbegriff des Patentanspruches 1.

Gebinde oder Dosen aus Blech sind bekannt und weisen verschiedenartige Boden- und Deckelverschlüsse auf. Die meistverbreitete Gebindeart weist einen Boden und einen Deckel auf, welche durch Ausbildung eines Bördels am Gebinderumpf durch einen Rollvorgang befestigt sind. Zum Aufbringen eines solchen Bodens und Deckels ist eine speziell dafür geeignet ausgebildete Verschlussmaschine notwendig. Deren Werkzeug muss exakt mit der Ausbildung des Deckels, d.h. mit dessen Durchmesser und auch der Dicke des Deckelblechs übereinstimmen, bzw. auf diesen abgestimmt sein. Dies stellt kein Problem dar, wenn grosse Mengen gleichartiger Dosen hergestellt und abgefüllt werden.

Nebst der Verwendung von Blechgebinden für sterilisierbare Konserven eignet sich Blech auch für die Verpackung von pulverförmigen oder rieselförmigen Gütern, von Patisserieprodukten, Bonbons und dergleichen. Solche Produkte werden häufig nur in kleineren Mengen von Gewerbebetrieben hergestellt. In diesen Produktionsfirmen fehlen für das Verschliessen nach der herkömmlichen Art die entsprechenden Maschinen.

Aufgabe der vorliegenden Erfindung ist die Schaffung eines Gebindes mit einem Bodenverschluss, der mit einfachsten Mitteln unlösbar mit dem Gebinderumpf verbindbar ist.

Gelöst wird diese Aufgabe durch ein Gebinde mit einem Bodenverschluss gemäss den Merkmalen des Patentanspruchs 1.

Beim erfindungsgemässen Gebinde kann der Boden mit einer axial zum Gebinderumpf wirkenden hand- oder motorisch betätigten Presse durch Einschieben eingesetzt werden. Spezielle Werkzeuge, welche eine Verformung des Bodens zum Verbinden des letzteren mit dem Rumpf notwendig machen, sind nicht notwendig. Sowohl der Bodenverschlussteil als auch das Verbindungsglied am Gebinderumpf lassen sich kostengünstig und auf herkömmlichen Maschinen beim Dosenhersteller produzieren und dem Abfüller mit dem einseitig unverschlossenen Gebinderumpf übergeben. Das deckelseitige Ende des Gebinderumpfes kann mit einem beliebigen, an das Füllgut angepassten Deckel versehen werden, sei es nun ein fest mit dem Rumpf verbundener Deckel, der aufgeschnitten werden muss oder mit einem Einsteckdeckel, der sich jederzeit wieder verschliessen lässt. Es können auch Erstöffnungsmembranen aufgesetzt werden, wobei das Einsetzen des Deckels und allenfalls der als Erstöffnungsgarantie dienenden Membrane immer beim Dosenhersteller auf den dort vorhandenen Verschliessmaschinen erfolgt und der Abfüller nach dem Füllen des Gebindes mit dem Füllgut durch das bodenseitig offene Ende nur noch den Boden mit der Presse axial einzuschieben braucht. Solcherart verschlossene Gebinde sind dank einer Gummidichtung im Boden für alle nichtflüssigen Füllgüter besonders geeignet, die nicht durch einen Sterilisationsvorgang einem erhöhten Innendruck vorübergehend unterworfen werden.

Anhand eines illustrierten Ausführungsbeispiels wird die Erfindung näher erläutert. Es zeigen:
- Figur 1: ein Gebinde mit einem Einsteckdeckel,
- Figur 2: einen Teilquerschnitt durch das Gebinde am bodenseitigen Ende vor dem Einschieben des Bodens in den Gebinderumpf (Gebinde auf dem Deckel/Kopf stehend dargestellt),
- Figur 3: einen Teilquerschnitt durch das Gebinde im Bereich des Bodens nach dem Einschieben desselben in den Gebinderumpf (Gebinde auf dem Deckel stehend dargestellt).

Das in Figur 1 dargestellte Gebinde 1 umfasst einen Gebinderumpf 3, beispielsweise einen zylindrischen Weissblechgebinderumpf, hergestellt aus einem rechteckförmigen Zuschnitt und verbunden durch eine Klebe- oder Schweissnaht 5, einen Deckel 7, beispielsweise einen Einsteckdeckel 7 (hier nur schematisch dargestellt) und einen Bodenverschluss, kurz Boden 9 aus Blech. Über dem Deckel 7 oder unterhalb desselben kann eine Kunststoff- oder Metallfolie mit dem Rumpf 3 verbunden sein, welche den öffnungsquerschnitt überspannt und eine Erstöffnung des Gebindes 1 anzeigt. Die Verbindung des Deckels 7 mit dem Gebinderumpf 3 erfolgt in bekannter Weise beispielsweise durch Einsetzen einer Dreiteilgarnitur und herkömmliches Anrollen der letzteren an den Rumpf 3. Es sind auch beliebige andere Deckelverschlüsse denkbar. Der Boden 9 besteht aus einem tiefgezogenen kreisrunden Blechzuschnitt mit einem zentralen, meist flachen Abschnitt 11, der dem Querschnitt des Rumpfes 3 entspricht, einem napfförmig hochgezogenen Rand 13, welcher von einem Rollbördel 15 abgeschlossen wird. Der napfförmige Rand 13 verläuft, anschliessend an den zentralen Abschnitt 11 anfänglich sich kegelförmig erweiternd als Abschnitt 17, auf den ein bogenförmiger Abschnitt 19 folgt. Der bogenförmige Abschnitt 19 schliesst mit dem kegelförmigen Abschnitt 17 einen stumpfen Winkel ein. Der Scheitel S des bogenförmigen Abschnitts 19 bildet die engste Stelle des Randes 13. An diesen bogenförmigen Abschnitt 19 schliesst ein etwas flacheres, sich radial nach aussen erstreckendes Bogenstück 21 an, welches den umlaufend gebogenen Rollbördel 15 bildet. Der freie Kantenbereich 23 kann nach innen umgebogen sein, so dass die Schnittkante beim Erfassen des Gebindes 1 verdeckt ist oder am Gebinderumpf 3 anliegt. In das Bogenstück 21 ist eine weiche Gummidichtung 25 eingespritzt oder ein O-Ring eingelegt.

Das untere bodenseitige Ende 27 des Gebinderumpfs 3, in den Figuren 2 und 3 nach oben gerichtet, ist durch einen axialen Stauchvorgang nach innen gerollt und bildet einen ganz oder annähernd ganz geschlossenen Rollrand 29. Der Scheitel R stellt die engste Stelle der Bodenöffnung des Gebindes 3 im Bereich seines Boden 1 dar. Die Bodenöffnung weist einen Durchmesser auf, der kleiner ist als der Durchmesser des Bodens 9 an der Stelle T, d.h. im Verbindungsbereich des kegelförmigen Abschnitts 17 und des bogenförmigen Abschnitts 19.

Beim Verschliessen des Gebindes 1 nach der Füllung durch die Bodenöffnung wird der Boden 9 mit einer Presse, z.B. einer Spindelpresse parallel zum Rollrand 29 axial in diesen eingeschoben. Dank der Elastizität des Rollrands 29 weicht dieser beim Einschieben des Bodens 9 leicht zurück und schnappt nach dem Durchgang des Scheitels T wieder zurück. Die Anpressung der Dichtung 25 an den Rollrand 29 ergibt eine einwandfreie Abdichtung und verhindert einen Feuchtigkeitsaustausch zwischen dem Füllgut im Doseninnern und der Umgebung.

## Patentansprüche

1. Gebinde aus Blech mit einem Bodenverschluss, umfassend einen Gebinderumpf, einen Gebindedeckel zum verschliessen des deckelseitigen Endes des Gebinderumpfs und einem Gebindeboden zum Verschliessen des bodenseitigen Endes des Gebinderumpfes, dadurch gekennzeichnet, dass das bodenseitige Ende (27) des Rumpfs (3) einen nach innen gerichteten Rollrand (29) und der Boden (9) die Gestalt eines napfförmigen Einsteckdeckels mit abgesetztem Rand (13) aufweist, wobei am Rand (13) ein radial nach aussen gerichteter Rollbördel (15) mit einer eingespritzten oder eingelegten Gummidichtung (25) angeformt ist.

2. Gebinde nach Anspruch 1, dadurch gekennzeichnet, dass der Rollrand (29) durch Stauchen des Endbereichs (27) des Rumpfes (3) und Einrollen des Endbereichs (27) nach innen erzeugt ist.

3. Gebinde nach einem der Ansprüche 1 oder 2, dadurch gekennzeichnet, dass der napfförmige Rand (13) am Boden (9) einen kegelförmigen sich erweiternden Abschnitt (17) umfasst, an dem sich ein bogenförmiger Abschnitt (19) anschliesst, welcher nach dem Aufsetzen auf den Gebinderumpf (3) zur Aufnahme des am Gebinderumpfes (3) ausgebildeten Rollrandes (29) bestimmt und ausgebildet ist.

4. Gebinde nach Anspruch 3, dadurch gekennzeichnet, dass sich der kegelförmige Abschnitt (17) und der daran anschliessende bogenförmige Abschnitt (19) in einem stumpfen Winkel treffen.

5. Gebinde nach Anspruch 3, dadurch gekennzeichnet, dass sich an dem bogenförmigen Abschnitt (19) ein radial nach aussen gerichtetes Bogenstück (21) anschliesst, in welches die Gummidichtung (25) eingespritzt ist.

6. Gebinde nach einem der Ansprüche 1 bis 5, dadurch gekennzeichnet, dass die Gummidichtung (25) aus einem O-Ring oder aus flüssig eingespritzter Dichtungsmasse besteht.
